# DEMANDE DE BREVET EUROPEEN

(11) **EP 0 403 408 A1**
(43) Date de publication de la demande: **19.12.1990**
(21) Numéro de dépôt: 90440054.6
(22) Date de dépôt: 12.06.1990
(51) Int. Cl.: E06B 3/66

(54) **Procédé et machine de pose automatique des joints intercalaires entre les élements d'un multiple vitrage**

(30) Priorité: 12.06.1989 FR 8907843
(71) Demandeur: Sociéte Dite : "VITRAGES ISOLANTS DE PONT-AUDEMER", Société Anonyme :, F-27210 Beuzeville (FR)
(72) Inventeur: Riou, Pierre, F-27500 Pont-Audemer (FR)

(57) **Abrégé**

Elle est constituée, pour l'essentiel, d'une table à coussins d'air (200), d'une longueur au moins égale à deux fois la plus grande longueur de vitrages transformables, par rapport à laquelle coulisse un chariot de manoeuvre (40) sur lequel sont fixés des butées escamotables (46), des vérins (47) à ventouse (48) et des capteurs de proximité (49) ; sur l'un des côtés de laquelle sont disposés des galets de référence latérale (11) ; au-dessus de laquelle et approximativement en son milieu est fixé un portique transversal (120) servant de support à un chariot mobile (123) supportant une tête de pose (60) réglable en hauteur et en orientation ; au-dessus de la seconde moitié de laquelle est fixé un second portique (130) supportant des vérins (131) à ventouse (132) assurant la surélévation momentanée d'un vitrage pendant la pose du joint sur l'autre; et sur les côtés de laquelle sont fixés un dispositif de retrait de la pellicule de protection du joint (8) avant la mise en place de celui-ci, un dévidoir (90) motorisé de la bobine (91) sur laquelle est enroulé le joint (8), un dispositif de coupe du joint (8) et un ventilateur d'alimentation (30) du coussin d'air.

## Description

L'invention concerne un procédé et une machine de pose automatique des joints intercalaires, lors de la réalisation d'un multiple vitrage.

Les multiples vitrages exigent, avant d'être montés dans les châssis destinés à les recevoir, que les éléments du vitrage soient séparés par un joint latéral assurant à la fois l'étanchéité et l'écartement des plaques de vitrage. Les multiples vitrages ainsi constitués subissent ensuite une opération de pressage-calibrage visant à les amener à une épaisseur déterminée, correspondant à la largeur de la feuillure des châssis destinés à les recevoir.

Jusqu'à présent, le joint à armature ondulée assurant l'étanchéité et l'écartement des éléments des multiples vitrages était mis en place en bordure des vitrages manuellement, à l'aide d'un applicateur. Il en résultait une certaine irrégularité et une perte de temps incompatible avec l'automatisation des autres phases de réalisation des multiples-vitrages.

La présente invention a pour but de remédier à ces inconvénients en proposant un procédé et une machine de pose automatique du joint en bordure du vitrage, mettant en oeuvre la bobine sur laquelle il est conditionné par le fabricant, avec coupe automatique en fin de pose et retour à la position initiale.

Le procédé selon l'invention de pose automatique des joints intercalaires entre les éléments d'un multi-vitrage consiste à assurer, tout d'abord, le défilement à plat d'un premier vitrage puis, lorsqu'il a parcouru une distance au moins égale à sa longueur, à soulever et à maintenir temporairement celui-ci à une certaine distance du plan de défilement, à faire défiler un second vitrage de même dimension que le premier, à appliquer longitudinalement le joint intercalaire au cours du défilement de ce second vitrage et transversalement une fois ce défilement effectué, et à réaliser la coupe automatique du joint lorsqu'il arrive à l'aplomb de son extrémité, afin d'obtenir un cordon continu, à déplacer ensuite le second vitrage en translation jusqu'à ce qu'il arrive exactement en-dessous du premier, à amener le premier vitrage en appui contre le joint disposé sur le second vitrage, puis à diriger le double-vitrage ainsi constitué vers un dispositif de calibrage du joint, ou à le recycler en vue de la mise en place d'un troisième vitrage, en procédant comme indiqué ci-dessus, lorsqu'on désire obtenir un triple vitrage, ou d'un autre double vitrage lorsqu'on désire obtenir un quadruple vitrage.

La machine selon l'invention, permettant l'application du procédé exposé ci-dessus, se caractérise en ce qu'elle est constituée, pour l'essentiel, d'une table à coussins d'air, d'une longueur au moins égale à deux fois la plus grande longueur de vitrages transformables, en-dessous de laquelle coulisse un chariot de manoeuvre sur lequel sont fixés des butées escamotables, des vérins à ventouse et des capteurs de proximité ; sur l'un des côtés de laquelle sont disposés des galets de référence latéraux ; au-dessus de laquelle et approximativement en son milieu est fixé un portique transversal, servant de support à un chariot mobile supportant une tête de pose, réglable en hauteur et en orientation ; au- dessus de la seconde moitié de laquelle est fixé un second portique supportant des vérins à ventouse assurant la surélévation momentanée d'un vitrage pendant la pose du joint sur un autre ; et sur les côtés de laquelle sont fixés : un dispositif de retrait de la pellicule de protection du joint avant la mise en place de celui-ci, un dévidoir motorisé, un dispositif de coupe du joint et un ventilateur d'alimentation du coussin d'air.

Le dessus de la table est constitué de plusieurs caissons longitudinaux en communication avec le conduit de refoulement du ventilateur et dont la paroi supérieure, revêtue d'une plaque de feutre, est percée d'une multitude de petits orifices régulièrement répartis.

Le chariot supportant les butées escamotables, les vérins à ventouse et les capteurs de proximité coulisse sur deux glissières situées sous la table, par l'intermédiaire d'un moto-réducteur et d'un système pignon-crémaillère.

Les butées escamotables, les vérins à ventouse et les capteurs de proximité se déplacent, de préférence à raison d'une butée escamotable, de deux vérins à ventouse et d'un capteur de proximité, dans chacune des rainures ménagées à cet effet entre les caissons longitudinaux assurant le coussin d'air.

Le dispositif de réglage en hauteur et en orientation de la tête de pose du joint, par rapport à son chariot support, est constitué d'une platine déplaçable selon un axe vertical, par l'intermédiaire d'une glissière et de deux coulisseaux, sous l'effet d'un système vis et écrou mu par un moteur pas-à-pas, sur laquelle est fixé le dispositif d'orientation et d'indexation de la tête de pose du joint.

Le dispositif d'orientation et d'indexation de la tête de pose du joint est constitué d'un arbre monté sur deux paliers, dont la rotation s'effectue par l'intermédiaire d'un vérin rotatif et dont l'indexation est assurée par un pointeau mu par un vérin et par des empreintes coniques décalées angulairement de 90°, réalisée sur l'arbre.

La tête de pose du joint est constituée d'une embase sur laquelle sont fixés un capteur de positionnement vertical et deux capteurs de positionnement latéral par rapport au vitrage et un guide-applicateur du joint.

L'embase de la tête de pose est montée coulissante sur son arbre de manoeuvre, vers l'extrémité inférieure duquel elle est rappelée en permanence par un ressort.

Le guide-applicateur comporte principalement un guide constitué d'un conduit légèrement évasé vers l'entrée selon une section homothétique de celle du joint, et à la partie supérieure duquel est fixé un applicateur à galet à débattement réglable, rappelé par un ressort.

Le conduit évasé assurant le guidage du joint, est soumis intérieurement à un jet d'air maintenant le joint dans l'axe de symétrie dudit conduit.

Le dispositif de retrait de la pellicule de protection du joint est constitué d'un rouleau dont l'axe est rappelé vers celui du dévidoir par des ressorts.

La tête de pose est précédée d'un réservoir tampon absorbant les arrêts et les démarrages du moteur du dévidoir, selon les ordres reçus par deux détecteurs photo-électriques et deux interrupteurs de position, à tige souple, assurant les arrêts de sécurité.

Le réservoir tampon est constitué d'une multitude de roulettes, rappelées par ressorts, assurant au joint un parcours sinueux, d'amplitude variable en fonction de la tension exercée sur le joint.

Le dispositif de coupe du joint est constitué de la combinaison d'une lame de coupe et d'un vérin.

Les avantages inhérents à la mise en oeuvre du procédé et de la machine selon l'invention résident essentiellement en ce que la totalité du processus de fabrication d'un multiple vitrage peut être automatisé, depuis le levage des éléments du vitrage jusqu'au pressage-calibrage des multiples vitrages avant leur insertion dans leur cadre, ce qui se traduit par un gain de productivité, une réduction du coût de main d'oeuvre et une meilleure qualité de pose du joint intercalaire.

D'autres caractéristiques et avantages de la présente invention apparaîtront à la lecture de la description qui suit d'une machine de pose automatique du joint intercalaire de doubles vitrages, conforme à l'invention, représentée sur le dessin annexé et fournie à titre d'exemple de réalisation non limitatif.

Dans le dessin annexé :
- la figure 1 représente une vue en perspective d'une machine de pose selon l'invention ;
- la figure 2 représente une vue en perspective partielle, selon la direction figurée sur la figure 1 par la flèche F, du dispositif assurant le déplacement transversal et vertical de la tête de pose du joint ;
- la figure 3 représente une vue latérale détaillée du dispositif assurant le déplacement vertical et l'orientation de la tête de pose ;
- la figure 4 représente une vue de face du dispositif assurant le déplacement vertical et l'orientation de la tête de pose ;
- la figure 5 représente une vue latérale détaillée du dévidoir équipé d'un système de séparation de la pellicule protectrice du joint ;
- la figure 6 représente une vue de face du système de séparation de la pellicule protectrice du joint ;
- la figure 7 représente une vue de dessus du réservoir tampon régularisant le débit du joint ;
- la figure 8 représente une vue schématique en coupe de l'applicateur à galet.

Si l'on se réfère à ces figures, on voit que la machine selon l'invention est constituée principalement (figure 1) d'un bâti 10 supportant une table 200 constituée de plusieurs caissons longitudinaux 210 séparés par des rainures 220 et percés de multiples orifices 211, en communication avec le conduit de refoulement 31 d'un ventilateur 30; d'un chariot de manoeuvre 40, mobile en translation sur des glissières 41, par l'intermédiaire de coulisseaux 42 et d'un système à crémaillère 43 et pignon 44, entraîné par un moto-réducteur 45, ledit chariot de manutention supportant des butées escamotables 46, des vérins à ventouse 48 et des capteurs de proximité 49 ; de galets de référence latérale 11 ;d'un portique central 120 (figure 2), comportant des glissières 121 sur lesquelles coulisse, par l'intermédiaire de douilles à billes 122, un chariot 123 mu par une vis 125 entraînée par un moteur 124, ledit chariot 123 supportant (figure 3), par l'intermédiaire d'une glissière 151, de deux coulisseaux 126 et 127 et d'un système à écrou 128, vis 129 et moteur pas-à-pas 150, une platine 50 sur laquelle est fixé un dispositif d'orientation et d'indexation de la tête de pose 60 (figures 3 et 4), constitué principalement d'un arbre 510 supporté par deux paliers 52 et 53 dont la rotation est assurée par un vérin rotatif 54 et dont l'indexation s'effectue par l'intermédiaire d'un doigt d'indexage 55, mû par un vérin 56, et d'empreintes coniques 511, réalisées dans l'arbre 510, décalées angulairement de 90°; d'une tête de pose 60 constituée d'une embase 61, rappelée vers l'extrémité de l'arbre 510 par un ressort 512, supportant un capteur de positionnement vertical 62, deux capteurs de positionnement latéral 63 et un guide applicateur 70 du joint 8, constitué, pour l'essentiel, d'un conduit 71 légèrement évasé vers l'entrée, sur lequel est fixé un galet applicateur 72 rappelé par un ressort 73 ; d'un dévidoir 90 (figure 5), d'une bobine 91 entraînée en rotation par l'intermédiaire d'un moto-réducteur 98, et de deux pignons 92 et 93 reliés par une courroie crantée 94; d'un dispositif de retrait de la pellicule de protection du joint 8 (figure 6) constitué d'un rouleau 95 dont l'axe est rappelé vers celui du dévidoir 90 par l'intermédiaire de bras 96 rappelés par des ressorts 97 ; d'un réservoir tampon (figure 7) absorbant les arrêts et les redémarrages du dévidoir 90, constitué d'une multitude de galets 980 montés sur des bras 981 rappelés l'un vers l'autre par des ressorts 982 ; d'un second portique 130, supportant des vérins 131 à ventouse 132, et d'un dispositif de coupe du joint, constitué d'un vérin 140 associé à une lame 141.

Le fonctionnement du dispositif selon l'invention est le suivant : le vitrage (ou le double vitrage dans le cas de la réalisation d'un triple vitrage) est tout d'abord déposé (figures 1 et 2) sur l'extrémité amont de la table 200, ventilation stoppée, vérins 47 à ventouse 48 en position rentrée, les butées escamotables 46, excédant la largeur du vitrage, sont rentrées afin que celui-ci ne repose, au plus, que sur deux points, lorsqu'il a été amené contre les galets de référence latérale 11. Les ventouses 48 des vérins 47 sont ensuite amenées en application contre le vitrage et la pression d'air est établie dans les caissons 210 afin d'obtenir une sustentation du vitrage par les jets d'air sortant des orifices 211 et de faciliter ainsi le coulissement dudit vitrage sur le revêtement de feutre de la table, sous l'action des ventouses 48 entraînées par le déplacement du chariot de manutention 40 sous l'action du moto-réducteur 45.

En se rapportant aux figures 2, 3 et 4, on conçoit aisément que le vitrage pouvant être aisément déplacé longitudinalement, l'opération de pose du joint peut être effectuée par la tête de pose 60, grâce à ses possibilités de déplacement selon les axes Y et Z et à son orientabilité, par l'intermédiaire, respectivement, du moteur 124 assurant le déplacement du chariot 123, du moteur pas-à-pas 150 assurant le positionnement vertical de la tête de pose 60 par l'intermédiaire de la vis 129 et de l'écrou 128, de la platine 50 et du vérin rotatif 54 assurant la rotation de l'arbre 510. Les rotations à 90° de la tête de pose 60, exigées pour la pose du joint dans les angles, sont contrôlées par le doigt d'indexage 55 et les empreintes 511 réalisées dans l'arbre d'entraînement 510.

La fin de course le long d'un des côtés du vitrage est détectée, tout d'abord, par l'un des capteurs 63, fixés sous la tête 60, qui provoque une décélération du mouvement, le second capteur commandant l'arrêt du déplacement. Cet arrêt permet au vérin rotatif 54 de faire pivoter la tête de pose 60 de 90°, afin de permettre la poursuite de la pose du joint sur le côté adjacent du vitrage, le premier capteur, ayant assuré le ralentissement du mouvement, se retrouvant à nouveau sollicité du fait de sa remise en contact avec le vitrage. Dès que les quatre angles de vitrage ont été couverts par le joint 8, la coupe de celui-ci peut être effectuée par le vérin de coupe 140 dès que la lame 141 arrive exactement à l'aplomb de l'extrémité dudit joint 8.

Pendant ces opérations de pose du joint 8, les accélérations et décélérations relatives de la tête de pose 60 par rapport au vitrage, ainsi que les arrêts nécessaires à la réorientation de la tête de pose dans les angles, sont absorbés par le réservoir tampon qui assure, en fonction des variations de tension exercée sur le joint, une absorption ou un relachement de la longueur de joint correspondants, par le jeu des galets 980 et de l'articulation des bras 981 qui les portent.

Le joint 8 étant livré en bobine, et compte-tenu du coefficient d'adhérence de celui-ci, il est, lors de son conditionnement sur bobine, séparé, à chaque spire, par une pellicule d'un matériau évitant tout contact direct avec la portion de joint constituant la spire précédente. Cette pellicule est éliminée automatiquement par l'intermédiaire du dispositif représenté aux figures 5 et 6, constitué d'un rouleau 95 rappelé contre le moyeu de la bobine 91 par le ressort 97.

Dans une variante avantageuse de la machine selon l'invention, la bobine 91, au lieu d'être fixe, est montée mobile en translation latérale et en rotation autour d'un axe vertical de manière à suivre le déplacement du chariot 123 et la rotation à 90° de la tête de pose, sa rotation à 90° autour de l'axe vertical s'effectuant concomitament à celle de la tête de pose.

Quant au vitrage ou au double vitrage, qui vient ainsi de recevoir un joint selon le procédé décrit ci-dessus, il peut, après avoir été immobilisé à l'arrière de la table par arrêt du coussin d'air et du chariot d'entraînement 40, être solidarisé à un autre vitrage, mis en attente, lors d'un simple passage sur la table sans pose de joint, sous le second portique 130 :il suffit alors d'actionner les vérins 131 à ventouses 132 de manière que ce vitrage vienne en appui sur le joint précédemment posé sur le vitrage immobilisé sur la table. Cette opération étant effectuée, le double, le triple ou le quadruple vitrage peut être évacué, après rentrée de la tige des vérins 131, et dirigé vers un dispositif de pressage et calibrage du joint.

Il va de soi que la présente invention ne saurait être limitée à la description qui précède d'un de ses modes de réalisation, susceptible de subir un certain nombre de modifications sans pour autant sortir du cadre de l'invention.

Ainsi, la tête de pose du joint peut être munie d'un système de réfrigération facilitant sa pose.

## Revendications

1) Procédé de pose automatique des joints intercalaires, lors de la réalisation d'un multiple vitrage, caractérisé en ce qu'il consiste à assurer, tout d'abord, le défilement à plat d'un premier vitrage puis, lorsqu'il a parcouru une distance au moins égale à sa longueur, à soulever et à maintenir temporairement celui-ci à une certaine distance du plan de défilement ; à faire défiler un second vitrage de même dimension que le premier; à appliquer le joint intercalaire longitudinalement au cours du défilement de ce second vitrage et transversalement une fois ce défilement effectué ; à réaliser la coupe automatique du joint lorsqu'il arrive à l'aplomb de son extrémité, afin d'obtenir un cordon continu ; à déplacer ensuite le second vitrage en translation jusqu'à ce qu'il arrive exactement en-dessous du premier ; à amener le premier vitrage en appui contre le joint disposé sur le second vitrage, puis à diriger le double vitrage ainsi constitué vers un dispositif de calibrage du joint, ou à le recycler en vue de sa solidarisation avec un troisième vitrage, lorsqu'on désire obtenir un triple vitrage, ou avec un autre double vitrage lorsqu'on désire obtenir un quadruple vitrage.

2) Machine permettant la mise en oeuvre du procédé selon la revendication 1, caractérisée en ce qu'elle est constituée, pour l'essentiel, d'une table à coussins d'air (200), d'une longueur au moins égale à deux fois la plus grande longueur de vitrages transformables, par rapport à laquelle coulisse un chariot de manoeuvre (40) sur lequel sont fixés des butées escamotables (46), des vérins (47) à ventouse (48) et des capteurs de proximité (49) ; sur l'un des côtés de laquelle sont disposés des galets de référence latérale (11) ; au-dessus de laquelle et approximativement en son milieu est fixé un portique transversal (120) servant de support à un chariot mobile (123) supportant une tête de pose (60) réglable en hauteur et en orientation ; au-dessus de la seconde moitié de laquelle est fixé un second portique (130) supportant des vérins (131) à ventouse (132) assurant la surélévation momentanée d'un vitrage pendant la pose du joint sur l'autre ; et sur les côtés de laquelle sont fixés un dispositif de retrait de la pellicule de protection du joint (8) avant la mise en place de celui-ci, un dévidoir (90) motorisé de la bobine (91) sur laquelle est enroulé le joint (8), un dispositif de coupe du joint (8) et un ventilateur d'alimentation (30) du coussin d'air.

3) Machine selon la revendication 1, caractérisée en ce que le dessus de la table (200) est constitué de plusieurs caissons longitudinaux (210) en communication avec le conduit de refoulement (31) du ventilateur (30), dont la paroi supérieure, revêtue d'une plaque de feutre, est percée d'une multitude de petits orifices (211) régulièrement répartis.

4) Machine selon la revendication 2 ou la revendication 3, caractérisée en ce que le chariot de manoeuvre (40) supportant les butées escamotables (46), les vérins (47) à ventouse (48) et les capteurs de proximité (49) coulisse sur deux glissières (41) situées sous la table (200), sous l'effet d'un moto-réducteur (45) associé à un système pignon (44) crémaillère (43).

5) Machine selon l'une quelconque des revendications 2 à 4, caractérisée en ce que les butées escamotables (46), les vérins (47) à ventouse (48) et les capteurs de proximité (49) se déplacent dans des rainures (220) ménagées à cet effet entre les caissons longitudinaux (210) assurant le coussin d'air.

6) Machine selon la revendication 5, caractérisée en ce que les butées escamotables (46), les vérins (47) à ventouse (48) et les capteurs de proximité (49) se déplacent à raison d'une butée escamotable (46), de deux vérins (47) à ventouse (48) et d'un capteur de proximité (49) dans chacune des rainures ménagées entre les caissons longitudinaux (210).

7) Machine selon l'une quelconque des revendications 2 à 6, caractérisée en ce que le dispositif de réglage en hauteur et en orientation de la tête de pose (60) du joint par rapport à son chariot support (123) est constitué d'une platine (50) déplaçable selon un axe vertical par l'intermédiaire d'une glissière (151) et de deux coulisseaux (126, 127) sous l'effet d'un système vis (129) et écrou (128) mû par un moteur pas-à-pas (150) et sur laquelle est fixé le dispositif d'orientation et d'indexation de la tête de pose (60) du joint.

8) Machine selon la revendication 7, caractérisée en ce que le dispositif d'orientation et d'indexation de la tête de pose (60) du joint est constitué d'un arbre (510) monté sur deux paliers (52, 53), dont la rotation s'effectue par l'intermédiaire d'un vérin rotatif (54) et dont l'indexation est assurée par un doigt d'indexage (55) mu par un vérin (56) et par des empreintes coniques (511) décalées angulairement de 90°, réalisées sur l'arbre (510).

9) Machine selon l'une quelconque des revendications 2 à 8, caractérisée en ce que la tête de pose (60) du joint est constituée d'une embase (61) sur laquelle sont fixés un capteur de positionnement vertical (62) et deux capteurs de positionnement latéral (63) par rapport au vitrage et un guide-applicateur (70) du ruban (8).

10. Machine selon la revendication 9, caractérisée en ce que l'embase (61) de la tête de pose (60) est montée coulissante sur son arbre de manoeuvre (510), vers l'extrémité inférieure duquel elle est rappelée en permanence par un ressort (512).

11) Machine selon la revendication 9, caractérisée en ce que le guide-applicateur (70) comporte principalement un conduit (71) légèrement évasé vers l'entrée selon une section homothétique de celle du joint et à l'extrémité duquel est fixé un applicateur à galet (72) à débattement réglable, rappelé par un ressort (73).

12) Machine selon la revendication 11, caractérisée en ce que le conduit évasé (71) assurant le guidage du joint est soumis intérieurement à un jet d'air maintenant le joint (8) dans l'axe de symétrie dudit conduit (71).

13) Machine selon l'une quelconque des revendications 2 à 12, caractérisée en ce que le dispositif de retrait de la pellicule de protection du joint (8) est constitué d'un rouleau (95) dont l'axe est rappelé vers celui du dévidoir (90), par des ressorts (97).

14) Machine selon l'une quelconque des revendications 2 à 13, caractérisée en ce que la tête de pose (60) est précédée d'un réservoir tampon absorbant les arrêts et les démarrages du moteur du dévidoir, selon les ordres reçus par deux détecteurs photoélectriques et deux interrupteurs de position, à tige souple, assurant les arrêts de sécurité.

15) Machine selon la revendication 14, caractérisée en ce que le réservoir tampon est constitué d'une multitude de roulettes (980) rappelées par des ressorts (982), assurant au joint (8) un parcours sinueux d'amplitude variable en fonction de la tension exercée sur le joint (8).

16) Machine selon l'une quelconque des revendications 2 à 15, caractérisée en ce que le dispositif de coupe du joint (8) est constitué d'une lame (141) actionnée par un vérin (140).
